# EUROPÄISCHE PATENTSCHRIFT

(11) **EP 0 356 611 B1**
(45) Veröffentlichungstag und Bekanntmachung des Hinweises auf die Patenterteilung: **22.12.1993**
(21) Anmeldenummer: 89104725.0
(22) Anmeldetag: 16.03.1989
(51) Int. Cl.: A45D 29/18

(54) **Bestrahlungsgerät**
Radiation apparatus
Appareil à rayonnement

(30) Priorität: 29.08.1988 DE 3829228
(43) Veröffentlichungstag der Anmeldung: 07.03.1990
(73) Patentinhaber: Heraeus Kulzer GmbH, 63450 Hanau (DE)
(72) Erfinder: Oppawsky, Steffen, D-6380 Bad Homburg (DE); Burckhardt, Holger, D-6000 Frankfurt 70 (DE)
(74) Vertreter: Kühn, Hans-Christian

(56) Entgegenhaltungen:
- DE-U- 8 609 293
- FR-A- 1 098 065

## Beschreibung

Die vorliegende Erfindung betrifft ein Bestrahlungsgerät, insbesondere zur Aushärtung von photopolymerisierbaren Kunststoffen auf Fingernägeln, mit einem Bestrahlungsraum, in dem eine oder mehrere Bestrahlungslampen angeordnet sind, und mit einem Lüfter zur Belüftung des Behandlungsraumes, wobei der Lüfter in einem durch ein Lüftergehäuse vom Bestrahlungsraum abgetrennten Bereich des Gehäuses angeordnet ist.

Solche Bestrahlungsgeräte, insbesondere zur Aushärtung von photopolymerisierbaren Kunststoffen auf Fingernägeln, sind in einer Vielzahl bekannt, beispielsweise aus dem DE-GM 85 13 789 oder dem DE-GM 86 09 293, die von ihrem Grundkonzept her einander ähnlich sind. Bei diesen Geräten handelt es sich um Tischgeräte mit einem Bestrahlungsraum, der mehrere Bestrahlungsröhren im Deckenbereich des Gehäuses aufweist. In diese Bestrahlungsgeräte wird über eine Gehäuseöffnung eine Hand eingelegt, um den auf den Fingernägeln aufgebrachten Kunststoff auszuhärten. Überlicherweise ist an der der Gehäuseöffnung gegenüberliegenden Seite des Gehäuses der Versorgungsteil angeordnet mit dem Netzteil und den Vorschaltgeräten für die Bestrahlungslampen. Um den Bestrahlungsraum, der durch die Bestrahlungsröhren aufgeheizt wird, zu kühlen, ist in diesen Geräten ein Lüfter vorgesehen, der die aufgewärmte Luft aus dem Bestrahlungsraum abzieht. Diese Lüfter sind mittig zur Gehäuseachse angeordnet, um einen gleichmäßigen, saugenden Luftstrom aus allen Bereichen des Bestrahlungsraumes zu erzielen.

Aus der FR-A-1 098 065 ist eine Vorrichtung zum Trocknen von Fingernägeln bekannt. Die Luft wird an der Rückseite des Gehäuses über einen in einem Lüftergehäuse angeordneten Lüfter angesaugt und über eine Infrarot-Lampenröhre geführt. Die Hände können auf eine Auflage an der Oberseite des Gehäuses vor der Lampenröhre aufgelegt werden, so daß der Luftstrom auf die Fingernägel gerichtet wird.

Ausgehend von dem vorstehend beschriebenen stand der Technik liegt der vorliegenden Erfindung die Aufgabe zugrunde, ein Bestrahlungsgerät, insbesondere zur Bestrahlung von künstlichen Fingernägeln, anzugeben, bei dem eine ausreichende Zwangsbelüftung des Bestrahlungsraumes unabhängig von der Position des Lüfters im Gehäuse und unabhängig von den Strömungswegen erreicht wird unter Beibehaltung einer kompakten Bauweise.

Gelöst wird diese Aufgabe wie im Anspruch 1 dargelegt dadurch, daß zwischen dem Bestrahlungsraum und der Saug- bzw. Druckseite des Lüfters ein Luftverteilungsraum vorgesehen ist, der durch eine Wand mit Luftdurchtrittsöffnungen von dem Bestrahlungsraum abgetrennt ist, wobei mit sich vergrößerndem Abstand von der Saug- bzw. Druckseite des Lüfters die Querschnittsfläche für den Luftdurchtritt zum Luftbehandlungsraum größer ist. Durch diese Maßnahmen kann der Lüfter außerhalb der Mittelachse des Gehäuses bzw. des Bestrahlungsraumes angeordnet werden, wobei die gleichmäßige Belüftung bzw. Entlüftung des Bestrahlungsraumes dadurch ereicht wird, daß in der Nähe des Lüfters, also im Bereich der hohen Saugkraft des Lüfters, nur wenige Durchtrittsöffnungen zum Bestrahlungsraum vorhanden sind, während im größeren Abstand, also im Bereich einer geringeren Saugkraft des Lüfters, die Anzahl der Durchtrittsöffnungen größer wird. Gerade im Hinblick auf Bestrahlungsgeräte für künstliche Fingernägel, in denen der Bestrahlungsraum seine größte Ausdehnung in Längsrichtung im Bereich der Mittelachse des Gehäuses aufweisen muß, wo der Mittelfinger mit dem zu bestrahlenden Fingernagel positioniert ist, ist die erfindungsgemäße Belüftung besonders vorteilhaft: Der Lüfter kann in diesen Geräten in Bereichen des Versorgungsteiles angeordnet werden, in denen ausreichend Platz ist, also in einem seitlichen Gehäusebereich, ohne daß die Belüftung bzw. Zwangskühlung des gesamten Bestrahlungsraumes beeinträchtigt wird. Hierdurch kann die Gesamtbaulänge dieser Geräte kurz gehalten werden.

Um auch nachträglich die Stärke der Belüftung im Bestrahlungsraum beeinflussen zu können, wird eine Trenn-Wand zwischen dem Luftverteilungsraum, bei dem es sich gleichzeitig um den Raum für die Versorgungsteile handeln kann, und dem Bestrahlungsraum mit Sollbruchstellen versehen, im Bereich derer Wandteile zur Bildung von Durchtrittsöffnungen entfernbar sind.

Ein einfacher und gleichzeitig kompakter Aufbau des Bestrahlungsgerätes wird dadurch erreicht, daß mindestens der den Luftbehandlungsraum umschließende Teil des Gerätes ein Kunststoff-Spritzteil ist, an dem ein Lüftergehäuse mit einer Aufhängung für den Lüftermotor angespritzt ist. Hierdurch wird ein einfacher Zusammenbau ermöglicht und die Wände des Gehäuses können dünn im Hinblick auf einen kompakten Aufbau gehalten werden.

Weitere Merkmale der Erfindung ergeben sich aus der nachfolgenden Beschreibung eines Ausführungsbeispieles anhand der Zeichnung. In der Zeichnung zeigt
- Figur 1: ein Fingernagel-Bestrahlungsgerät in einer Draufsicht mit abgenommener Deckenplatte,
- Figur 2: einen Querschnitt entlang der Schnittlinie II-II in Figur 1,
- Figur 3: ausschnittsweise die Wand zwischen dem Bestrahlungsraum und dem Luftverteilungsraum und
- Figur 4: einen Schnitt entlang der Schnittlinie IV-IV in Figur 3.

Wie Figur 1 zeigt, ist das Gehäuse 1 des Bestrahlungsgerätes durch eine Wand 2 in einen Bestrahlungsraum 3 und einen Luftverteilungsraum 4 unterteilt, wobei in dem Luftverteilungsraum 4 seitlich zur Mittelachse 5 des Gehäuses 1 versetzt ein Lüfter 6 angeordnet ist; der im Luftverteilungsraum 4 verbleibende Bereich dient zur Aufnahme von nicht näher gezeigten Versorgungsteilen, wie Netzteile und Vorschaltgeräte für Bestrahlungslampen im Bestrahlungsraum 3.

Im Deckenbereich des Bestrahlungsraumes 3 sind fünf Bestrahlungslampen 7 in Form von Leuchtstoffröhren angeordnet, wobei die Achse der mittleren Bestrahlungslampe 7 mit der Mittelachse 5 des Gehäuses 1 zusammenfällt. Da die drei mittleren Bestrahlungslampen 7 zur Bestrahlung der Fingernägel des Zeigefingers, des Mittelfingers und des Ringfingers dienen, sind sie von der Gehäuseöffnung 8 aus gesehen mit ihrem Röhrenende zum Luftverteilungsraum 4 hin ausgerichtet, während die äußeren Bestrahlungslampen 7 mit ihren Enden in die entgegengesetzte Richtung weisen, da diese Röhren zum Bestrahlen der Fingernägel der kürzere Daumen und der kleinen Finger der jeweils eingelegten linken oder rechten Hand dienen.

Die Wand 2, die den Bestrahlungsraum 3 von dem Luftverteilungsraum 4 trennt, weist in ihrem Mitelbereich eine vom Bestrahlungsraum 3 aus gesehen nach innen in den Luftverteilungsraum 4 reichende Einbuchtung 12 auf, so daß der Bestrahlungsraum 3 in seinem mittleren Bereich, also in dem Bereich, in dem der Mittelfinger, der Zeigefinger und der Ringfinger liegen, vergrößert wird. Beidseitig der Mittelachse 5 weist der Luftverteilungsraum 4 nur eine solche Tiefe (in Richtung der Mittelachse 5 gesehen) auf, die dem Raumbedarf des Lüfters 6 entspricht. Da der zu der einen Seite des Gehäuses 1 hin positionierte Lüfter entlang der Wand 2 eine unterschiedliche Saugkraft besitzt, sind entlang der Wand 2 Luftdurchtrittsöffnungen 9 vorgesehen, deren Anzahl pro Längeneinheit der Wand mit größerer Entfernung von dem Lüfter größer wird. Im nahen Bereich des Lüfters 6, wo eine hohe Saugwirkung des Lüfters, über dessen Saug- bzw. Druckseite 11, je nach Art der Belüftung, vorhanden ist, sind nur wenige der Luftdurchtrittsöffnungen 9 in der Wand 2 vorgesehen, während im großen Abstand zum Lüfter 6, d.h. in Figur 1 zur linken seitlichen Gehäusewand hin, eine größere Anzahl von Luftdurchtrittsöffnungen 9 vorhanden ist.

Wie die Figuren 3 und 4 zeigen, können in der Wand 2 in gleichen Abständen zueinander Sollbruchstellen vorgesehen, durch die unterbrochenen Linien 10 angedeutet, in denen die Wand 2 eine geringere Stärke aufweist als die übrigen Wandbereiche, um, entsprechend den jeweiligen Erfordernissen, die Anzahl der Luftdurchtrittsöffnungen 9 festzulegen. Zur Bildung einer solchen Luftdurchtrittsöffnung 9 werden lediglich die dünnen Wandteile 13 entlang den Sollbruchstellen 10 aus der Wand 2 herausgedrückt.

Das Gehäuse 1 ist aus zwei Kunststoffteilen gespritzt, wobei am Bodenteil ein den nicht näher dargestellten Lüftermotor und das Lüfterrad umgebende Lüftergehäuse 14 direkt aus Kunststoff angespritzt ist mit einer Aufhängung 15 für den Lüftermotor.

## Patentansprüche

1. Bestrahlungsgerät, insbesondere zur Aushärtung von photopolymerisierbaren Kunststoffen auf Fingernägeln, mit einem Bestrahlungsraum (3), in dem eine oder mehrere Bestrahlungslampen (7) angeordnet sind, dadurch gekennzeichnet, daß einem Lüfter (6) zur Belüftung des Behandlungsraumes vorgesehen ist, wobei der Lüfter in einem durch ein Lüftergehäuse (14) vom Bestrahlungsraum abgetrennten Bereich des Gehäuses (1) angeordnet ist, und zwischen dem Bestrahlungsraum (3) und der Saug- bzw. Druckseite des Lüfters (6) ein Luftverteilungsraum (4) vorgesehen ist, der durch eine Wand (2) mit Luftdurchtrittsöffnungen (9) von dem Bestrahlungsraum abgetrennt ist, wobei mit sich vergrößerndem Abstand von der Saug- bzw. Druckseite (11) des Lüfters (6) die Querschnittsfläche für den Luftdurchtritt zum Luftverteilungsraum (4) größer ist.

2. Bestrahlungsgerät nach Anspruch 1, dadurch gekennzeichnet, daß der Lüfter (6) im Bereich des einen seitlichen Endes der Wand (2) angeordnet ist.

3. Bestrahlungsgerät nach Anspruch 1 oder 2, dadurch gekennzeichnet, daß die Wand (2) Sollbruchstellen (10) aufweist, im Bereich derer Wandteile (13) zur Bildung von weiteren Luftdurchtrittsöffnungen (9) zur Einstellung der Belüftung entfernbar sind.

4. Bestrahlungsgerät nach einem der Ansprüche 1 bis 3, dadurch gekennzeichnet, daß die Wand (2) aus Kunststoff gebildet ist.

5. Bestrahlungsgerät nach einem der Ansprüche 1 bis 4, dadurch gekennzeichnet, daß mindestens der den Luftverteilungsraum (4) umschließende Teil des Gehäuses (1) ein Kunststoff-Spritzteil ist, an dem ein Lüftergehäuse (14) mit einer Aufhängung (15) für den Lüftermotor angespritzt ist.

## Claims

1. An irradiation apparatus, in particular for the hardening of photopolymerisable plastics on finger nails, with an irradiation chamber (3), in which one or more irradiation lamps (7) are arranged, characterised in that a fan (6) is provided for ventilating the processing chamber, in which the fan is arranged in a region of the housing (1) separated from the irradiation chamber by a fan housing (14), and between the irradiation chamber (3) and the suction- or pressure side of the fan (6) an air distribution chamber (4) is provided, which is separated from the irradiation chamber by a wall (2) with air passage openings (9), in which with an increasing distance from the suction-or pressure side (11) of the fan (6), the cross-sectional area for passage of air to the air distribution chamber (4) is greater.

2. An irradiation apparatus according to Claim 1, characterised in that the fan (6) is arranged in the region of one lateral end of the wall (2).

3. An irradiation apparatus according to Claim 1 or 2, characterised in that the wall (2) has intended break sites (10), in the region of which wall parts (13) are removable for the formation of further air passage openings (9) to adjust the ventilation.

4. An irradiation apparatus according to one of Claims 1 to 3, characterised in that the wall (2) is formed from plastic.

5. An irradiation apparatus according to one of Claims 1 to 4, characterised in that at least the part of the housing (1) surrounding the air distribution chamber (4) is a plastic injected part, on which a fan housing (14) is injected with a mounting (15) for the fan motor.

## Revendications

1. Appareil d'irradiation, en particulier pour durcir des matières plastiques photopolymérisables sur les ongles des mains, comprenant un espace d'irradiation (3), dans lequel sont placées une ou plusieurs lampes d'irradiation (7), caractérisé en ce qu'un ventilateur (6) est prévu pour l'aération de l'espace de traitement, ventilateur qui est installé dans une zone du boîtier (1) séparée par un carénage de ventilateur (14) de l'espace d'irradiation, et qu'un espace de distribution d'air (4) est prévu entre l'espace d'irradiation (3) et le côté aspiration ou refoulement du ventilateur (6), espace de distribution qui est séparé par une paroi (2) percée d'orifices de passage d'air (9) de l'espace d'irradiation, l'agencement des orifices étant tel que l'aire de la section de passage d' l'air vers l'espace de distribution d'air (4) croît à mesure que la distance du côté aspiration ou refoulement (11) du ventilateur (6) augmente.

2. Appareil d'irradiation selon la revendication 1, caractérisé en ce que le ventilateur (6) est installé dans la zone d'une extrémité latérale de la paroi (2).

3. Appareil d'irradiation selon la revendication 1 ou 2, caractérisé en ce que la paroi (2) présente des points destinés à la rupture (10), au droit desquels des portions de paroi (13) peuvent être enlevées en vue de la création d'orifices de passage d'air (9) supplémentaires afin d'ajuster l'aération.

4. Appareil d'irradiation selon une des revendications 1 à 3, caractérisé en ce que la paroi (2) est en matière plastique.

5. Appareil d'irradiation selon une des revendications 1 à 4, caractérisé en ce qu'au moins la partie du boîtier (1) enfermant l'espace de distribution (4) est une pièce en matière plastique moulée par injection, sur laquelle sont moulés par injection un carénage de ventilateur (14) avec une suspension (15) pour le moteur du ventilateur.
